# EUROPÄISCHE PATENTSCHRIFT

(11) **EP 1 702 186 B1**
(45) Veröffentlichungstag und Bekanntmachung des Hinweises auf die Patenterteilung: **21.11.2012**
(21) Anmeldenummer: 04804710.4
(22) Anmeldetag: 07.12.2004
(51) Int. Cl.: F25D 23/04, F25D 25/00

(54) **KÄLTEGERÄT MIT EINEM MIT SCHIEBETÜREN VERSCHLIESSBAREN BEHÄLTER**
COOLING DEVICE COMPRISING A RECEPTACLE THAT CAN BE CLOSED BY MEANS OF SLIDING DOORS
APPAREIL DE REFRIGERATION COMPORTANT UN RECEPTACLE POUVANT ETRE FERME PAR DES PORTES COULISSANTES

(30) Priorität: 15.12.2003 DE 10358734
(43) Veröffentlichungstag der Anmeldung: 20.09.2006
(73) Patentinhaber: BSH Bosch und Siemens Hausgeräte GmbH, 81739 München (DE)
(72) Erfinder: BECKE, Christoph, 83109 Grosskarolinenfeld (DE)
(86) Internationale Anmeldenummer: PCT/EP2004/053314
(87) Internationale Veröffentlichungsnummer: WO 2005/057107

(56) Entgegenhaltungen:
- DE-U- 20 101 510
- FR-A1- 2 101 020
- US-A- 2 840 434
- US-A- 2 898 173
- US-A- 2 984 533

## Beschreibung

Die vorliegende Erfindung betrifft ein Kältegerät, insbesondere einen Kühlschrank, mit mindestens einem im Innenraum des Kältegeräts befindlichen verschließbaren Behälter zur Aufnahme von Kühlgut, wie Lebensmitteln.

Ein Beispiel für einen derartigen Behälter ist das Butterfach eines Kühlschrankes. Bei den gegenwärtig verbreiteten Kühlschränken sind die Butterfächer mit nach oben verschwenkbaren Klappen versehen, die, wenn sie in offener Stellung losgelassen werden, zufallen. Der Benutzer muss daher zum Einstellen bzw. zur Entnahme von Lebensmitteln beide Hände einsetzen, eine, um die Klappe nach oben geöffnet zu halten, und eine zur Handhabung des Kühlgutes. Dies ist insbesondere dann von Nachteil, wenn der Benutzer mehrere Lebensmittel nacheinander in den Behälter einstellen möchte.

In der DE 102 08 040 A1 wird daher vorgeschlagen, ein die Schwenkklappe und den Behälter verbindendes Scharnier mit elastischen Rastmitteln auszustatten, die ein Arretieren der Klappe in einer geöffneten Stellung ermöglichen.

Ein Kältegerät nach dem Oberbegriff des Anspruches 1 ist aus FR 2 101 020 A1 bekannt.

Der vorliegenden Erfindung liegt die Aufgabe zugrunde, ein Kältegerät der genannten Art, bei welchem der verschließbare Behälter mit einer Hand zu bedienen ist und einen optimalen Zugriff auf im Behälter befindliches Kühlgut erlaubt, bzw. einen Behälter für ein solches Kältegerät bereitzustellen.

Die Aufgabe wird gelöst mit einem Kältegerät nach Anspruch 1.

Die abhängigen Ansprüche beziehen sich auf bevorzugte Ausgestaltungen.

Wenn die Schiebetür zumindest teilweise transparent ausgebildet ist, erhält man unmittelbar Einblick in den Aufnahmeraum des Behälters.

Bei dem erfindungsgemäßen Kältegerät ist der Behälter vorzugsweise mit mehreren, beispielsweise zwei, Schiebetüren ausgestattet, die übereinander geschoben werden können.

Der Innenraum des Behälters kann durch eine oder mehrere Trennwände in Teilräume unterteilt sein, wobei jedem Teilraum eine Schiebetür zugeordnet ist. Somit besteht die Möglichkeit, Kühlgüter in dem Behälter getrennt voneinander aufzubewahren. Die Trennwand unterteilt dabei den Behälterinnenraum vorzugsweise in etwa gleich große Teilräume. Hierdurch ist es möglich, für die einzelnen Teilräume Schiebetüren gleicher Größe vorzusehen, die zum Öffnen eines Teilraumes übereinander geschoben werden können. Insbesondere wird eine Ausführungsform bevorzugt, bei der eine Trennwand den Behälterinnenraum in zwei Behälterhälften unterteilt und jeder Hälfte eine horizontal verschiebbare Schiebetür zugeordnet ist, die jeweils die frontale Seitenwand und die Deckenwand jeder Behälterhälfte bildet.

Vorzugsweise ist bei dem erfindungsgemäßen Kältegerät der Behälter an der Innenseite der Kältegerätetür angeordnet. Der Behälter ist an der Innenseite der Gerätetür vorzugsweise lösbar beispielsweise mithilfe von Verrastungsmitteln befestigt. Der Behälter kann beispielsweise Ausnehmungen aufweisen, in die entsprechende Vorsprünge der Kältegerätetür eingreifen.

Bei dem erfindungsgemäßen Kältegerät handelt es sich vorzugsweise um ein Kühlgerät, wie einen Kühlschrank, bei dem der Behälter beispielsweise als Butterfach dient.

Weitere Ausgestaltungen und Vorteile der vorliegenden Erfindung werden im Folgenden anhand einer Ausführungsform der vorliegenden Erfindung erläutert. Dabei zeigen:
- Fig. 1: eine perspektivische Ansicht eines mit Schiebetüren 13, 14 verschließbaren Behälters 1 für ein Kältegerät;
- Fig. 2: einen Längsschnitt durch den Behälter 1 von Fig. 1.

Fig. 1 zeigt einen Behälter 1 eines Kältegeräts gemäß der vorliegenden Erfindung in einer perspektivischen Ansicht. Bei dem Kältegerät kann es sich beispielsweise um einen Kühlschrank handeln. Das Kältegerät selbst ist im vorliegenden Fall nicht dargestellt. Fig. 2 zeigt einen Längsschnitt durch den Behälter von Fig. 1. Der Behälter 1 ist im Innenraum des Kältegeräts untergebracht ist. Im Falle eines Kühlschranks kann der Behälter 1 beispielsweise als Butterfach dienen, das in der Regel an der Innenseite der Kältegerätetür befestigt ist. Hiefür weist der Behälter 1 seitliche nach unten offene Ausnehmungen 2 auf, in die entsprechende Vorsprünge an der Innenseite der Kältegerätetür zur Halterung des Behälters 1 eingreifen. Umgekehrt kann der Behälter 1 Vorsprünge und die Kältegerätetür Ausnehmungen aufweisen. Auch andere Befestigungsmittel zum lösbaren Befestigen des Behälters 1 an der Kältegerätetür sind denkbar.

Der Behälter 1 weist einen Grundkörper 3 mit einem Boden 4 und drei Seitenwänden auf. Die rückwärtige Seitenwand, die in der Regel der Innenseite der Kältegerätetür zugewandt ist, bildet die Rückwand 5. Daran schließen sich eine rechte Seitenwand 6 und eine linke Seitenwand 7 an. An den Außenseiten der Seitenwände 6 und 7 befinden sich die Ausnehmungen 2. Eine mittige Trennwand 9, die ebenfalls Teil des Grundkörpers 3 ist, teilt den Behälterinnenraum im vorliegenden Fall in zwei gleich große Teilräume 10 und 11 auf. Der Grundkörper 3 ist in der Regel einstückig ausgebildet. Er kann beispielsweise durch Kunststoff-Spritzguss gebildet werden.

Des weiteren umfasst der Behälter 1 eine Deckenwand 17 und eine frontale Seitenwand 16. Diese werden gebildet von zwei übereinander schiebbaren Schiebetüren 13 und 14, mit denen die Teilräume 10 und 11 verschlossen bzw. geöffnet werden können. Jedem Teilraum 10 bzw. 11 ist dabei eine Schiebetür 13 bzw. 14 zugeordnet. Die beiden Schiebetüren 13 und 14 besitzen eine im Querschnitt L-förmige Gestalt, da jede der Schiebetüren 13, 14 sowohl einen Teil der frontalen Seitenwand 16 als auch einen Teil der Deckenwand 17 des Behälters 1 bildet. Hierdurch ist ein optimaler Zugriff auf die in dem Behälter 1 befindlichen Kühlgüter möglich. Im Boden 4 und der Rückwand 5 sind z. B. jeweils zwei nicht gezeigte parallele Nuten gebildet, in die jeweils ein freier Rand der L-Form einer Schiebetür 13 bzw. 14 eingreift. Dadurch sind die Schiebetüren 13 bzw. 14 horizontal verschiebbar und können so weit übereinander geschoben werden, dass jeweils einer der Teilräume 10, 11, je nach Stellung der Schiebetüren 13 und 14, vollständig geöffnet werden kann. Wie aus Fig. 2 insbesondere zu ersehen ist, sind die Schiebetüren 13 und 14 hintereinander versetzt angeordnet.

Aufgrund der L-Form genügt eine geringe elastische Verformung einer Schiebetür 13 oder 14, um einen ihrer freien Ränder aus der zugehörigen Nut zu lösen und die Schiebetür 13 bzw. 14 abzumontieren. So ist das Innere des Behälters 1 frei zugänglich, z.B. um es zu reinigen.

## Patentansprüche

1. Kältegerät mit mindestens einem im Innenraum des Kältegeräts befindlichen verschließbaren Behälter (1) zur Aufnahme von Kältegut, wobei der Behälter (1) mindestens eine Schiebetür (13, 14) aufweist, die eine Seitenwand (16) des Behälters (1) zumindest teilweise bildet, **dadurch gekennzeichnet, dass** die mindestens eine Schiebetür (13, 14) ferner die den Behälter (1) nach oben abschließende Deckenwand (17) zumindest teilweise bildet.

2. Kältegerät nach Anspruch 1, **dadurch gekennzeichnet, dass** die mindestens eine Schiebetür (13, 14) zumindest teilweise transparent ausgebildet ist.

3. Kältegerät nach Anspruch 1 oder 2, **gekennzeichnet durch** mindestens zwei übereinander schiebbare Schiebetüren (13, 14).

4. Kältegerät nach einem der vorhergehenden Ansprüche, **dadurch gekennzeichnet, dass** der Behälterinnenraum durch mindestens eine Trennwand (9) in Teilräume (10, 11) unterteilt ist, wobei jedem Teilraum (10, 11) eine Schiebetür (13, 14) zugeordnet ist.

5. Kältegerät nach Anspruch 4, **dadurch gekennzeichnet, dass** die Trennwand (9) den Behälterinnenraum in ähnlich große Teilräume (10, 11) unterteilt.

6. Kältegerät nach einem der Ansprüche 1 bis 5, **dadurch gekennzeichnet, dass** der Behälter (1) an der Innenseite der Kältegerätetür angeordnet ist.

7. Kältegerät nach einem der vorhergehenden Ansprüche, **dadurch gekennzeichnet, dass** der Behälter Befestigungsmittel (2) zum lösbaren Befestigen des Behälters (1) an der Innenseite der Kältegerätetür aufweist.

## Claims

1. Refrigerating appliance with at least one closable container (1), which is disposed in the interior space of the refrigerating appliance, for receiving stock to be cooled, wherein the container (1) has at least one sliding door (13, 14) which at least in part forms a side wall (16) of the container (1), **characterised in that** the at least one sliding door (13, 14) additionally forms at least in part the top wall (17) closing the container (1) at the top.

2. Refrigerating appliance according to claim 1, **characterised in that** the at least one sliding door (13, 14) is constructed to be transparent at least in part.

3. Refrigerating appliance according to claim 1 or 2, **characterised by** at least two sliding doors (13, 14) pushable one over the other.

4. Refrigerating appliance according to any one of the preceding claims, **characterised in that** the container interior space is subdivided by at least one partition wall (9) into sub-chambers (10, 11), wherein a sliding door (13, 14) is associated with each sub-chamber (10, 11).

5. Refrigerating appliance according to claim 4, **characterised in that** the partition wall (9) subdivides the container interior space into sub-chambers (10, 11) of similar size.

6. Refrigerating appliance according to any one of claims 1 to 5, **characterised in that** the container (1) is arranged at the inner side of the refrigerating appliance door.

7. Refrigerating appliance according to any one of the preceding claims, **characterised in that** the container has fastening means (2) for detachable fastening of the container (1) to the inner side of the refrigerating appliance door.

## Revendications

1. Appareil frigorifique comprenant au moins un réceptacle (1) fermable, se trouvant dans l'enceinte de l'appareil frigorifique, destiné au logement de marchandises à réfrigérer, le réceptacle (1) présentant au moins une porte coulissante (13, 14) qui forme au moins en partie une paroi latérale (16) du réceptacle (1), **caractérisé en ce que** l'au moins une porte coulissante (13, 14) forme en outre au moins en partie la paroi de plafond (17) fermant le réceptacle (1) vers le haut.

2. Appareil frigorifique selon la revendication 1, **caractérisé en ce que** l'au moins une porte coulissante (13, 14) est réalisée au moins en partie de manière transparente.

3. Appareil frigorifique selon la revendication 1 ou 2, **caractérisé par** au moins deux portes coulissantes (13, 14) pouvant être coulissées l'une sur l'autre.

4. Appareil frigorifique selon l'une quelconque des revendications précédentes, **caractérisé en ce que** l'espace intérieur du réceptacle est divisé en espaces intermédiaires (10, 11) par au moins une paroi de séparation (9), une porte coulissante (13, 14) étant attribuée à chaque espace partiel (10, 11).

5. Appareil frigorifique selon la revendication 4, **caractérisé en ce que** la paroi de séparation (9) divise l'espace intérieur du réceptacle en espaces partiels (10, 11) de tailles similaires.

6. Appareil frigorifique selon l'une quelconque des revendications 1 à 5, **caractérisé en ce que** le réceptacle (1) est disposé sur le côté intérieur de la porte d'appareil frigorifique.

7. Appareil frigorifique selon l'une quelconque des revendications précédentes, **caractérisé en ce que** le réceptacle (1) présente des moyens de fixation (2) pour la fixation amovible du réceptacle (1) sur le côté intérieur de la porte d'appareil frigorifique.
